# FASCICULE DE BREVET EUROPEEN

(11) **EP 0 020 489 B1**
(45) Date de publication et mention de la délivrance du brevet: **15.09.1982**
(21) Numéro de dépôt: 79901327.1
(22) Date de dépôt: 17.10.1979
(51) Int. Cl.: F24H 1/22

(54) **Echangeur de chaleur pour chaudière mixte à gaz**
Wärmetauscher für kombinierten Gasheizkessel
Heat exchanger for gas mixed boiler

(30) Priorité: 31.10.1978 FR 7830856
(43) Date de publication de la demande: 07.01.1981
(73) Titulaire: SAUNIER DUVAL EAU CHAUDE CHAUFFAGE S.D.E.C.C. - Société anonyme, F-93103 Montreuil (FR)
(72) Inventeur: MIAN, Robert, 44300 Nantes (FR)
(74) Mandataire: Lhuillier, René
(86) Numéro de dépôt international: FR7900094
(87) Numéro de publication internationale: WO8000999

## Description

L'invention a pour objet un échangeur de chaleur plus précisément destiné aux chaudières mixtes à gaz.

Dans les chaudières mixtes à gaz réalisant simultanément ou séparément les deux fonctions de chauffage central à eau chaude et/ou de fourniture d'eau chaude à usage domestique, il est connu d'assurer dans un même corps de chauffe les échanges de chaleur entre les gaz de combustion provenant d'un brûleur et un tube à ailettes dans lequel circule l'eau de chauffage, de même qu'entre ce tube et un échangeur tubulaire interne lequel circule l'eau de puisage. Ce type d'échangeur de chaleur interne tel que décrit dans le brevet français N°1 316031 au nom de la demanderesse est constitué d'un faisceau de petits tubes rectilignes, parallèles à l'axe du tube à ailettes et réunis en série. Pour améliorer le convection de l'eau sur les surfaces d'échange comprises dans le tube à ailettes, il est connu de disposer sur ces petits tubes rectilignes un réseau de fils - par exemple en forme de ressorts- jouant le rôle de générateurs de turbulence.

Cette disposition, bien que donnant toute satisfaction sur le plan de l'efficacité des échanges thermiques, est toutefois coûteuse à réaliser car elle nécessite l'introduction de ces ressorts sur chaque section de tube préalablement à leur pliage ou à leur assemblage en série, cette opération ne pouvant en outre aisément être menée une machine automatique.

Cet inconvénient a conduit la demanderesse à recherger une solution donnant toute satisfaction à la fois du point de vue de la qualité de l'échange thermique obtenu et de celui de sa réalisation industrielle.

Pour améliorer les échanges thermiques en augmentant les surfaces d'échanges et les turbulences d'un fluide en circulation, entre un tube externe et un tube interne, il est bien connu de conformer un tube interne pour qu'il présente des ondulations formant une surface d'allure générale hélicoïdale à une ou plusieurs spires, la surface développée de ce tube interne étant de ce fait supérieure à celle d'un tube lisse pour une longueur axiale identique.

Mais dans le cas d'un faisceau de tubes rectilignes en série disposés dans un tube cylindrique à ailettes comme indiqué plus haut, les ondulations respectives de deux petits tubes rectilignes adjacents, risquent de s'imbriquer trop étroitement les unes dans les autres et s'opposer à la circulation de l'eau dans le tube à ailettes.

D'autre part, le pliage en entrémité de tubes préalablement conformés est difficile à réaliser et risque de provoquer une irrégularité d'épaisseur du tube, génératrice de fuites éventuelles.

L'invention concerne donc un échangeur de chaleur utilisant dans un tube à ailettes où circule le fluide primaire, un faisceau de petits tubes rectilignes en série pour la circulation de fluide secondaire munis d'ondulations permettant d'éviter l'emploi des fils ou des ressorts générateurs de turbulence.

Selon une caractéristique particulière de l'invention, les ondulations portées par deux sections de tubes rectilignes adjacents, sont orientées et positionées les unes par rapport aux autres pour qu'il n'y ait pas imbrication entre les spires adjacentes et que les surfaces d'échange soient ainsi augmentées afin d'intensifier la convection de l'eau à l'intérieur du tube à ailettes.

Selon une autre caractéristique particulière de l'invention, l'imbrication de spires voisines est évitée par le fait que les ondulations de chaque section de tube sont inclinées par rapport à l'axe longitudinal du tube et que les sens d'inclinaison de ces ondulations sont opposés entre deux tubes adjacents.

D'autres caractéristiques particulières et avantages de l'invention ressortiront de la description qui va suivre d'une forme de réalisation en référence au dessin annexé qui représente une vue écorchée en perspective de l'échangeur.

Le tube 1 sur lequel sont rapportées des ailettes non représentées, constitue le tube ex- . terne dans lequel circule le fluide primaire du circuit de chauffage. A l'intérieur de celui-ci est disposé un faisceau de petits tubes rectilignes 2a, 2b, 2c ... parallèles à l'axe de tube 1 et réunis en série par des sections coudées 3. Ces petits tubes forment un serpentin parouru par le fluide secondaire (eau de puisage) pénétrant et sortant de l'échangeur par les embouts d'extrémité 4. Pour faciliter la réalisation du serpentin, est prévu coaxialement au tube 1 un noyau rigide longitudinal de positionnement 5 enveloppé par les sections de tubes 2a, 2b... qui se répartissent tangentiellement à la face cylindrique interne du tube 1. Pour faciliter la réalisation de l'échangeur et pour que les sections coudées 3 aient un rayon de courbure voisin de celui du tube 1 chaque petit tube rectiligne est en série avec un tube rectiligne qui lui est diamétralement opposé.

Les sections de tube rectiligne 2a, 2b, 2c portent des ondulations extérieures s'étendant sensiblement transversalement par rapport à l'axe longitudinal du tubes. Ces ondulations ne sont portées que par les parties rectilignes des tubes, à l'exclusion de sections coudées 3, qui sont de simples coudes tubulaires soudés aux sections rectilignes, ou qui sont obtenues par cambrage d'une zone non munie d'ondulations d'uri tube rectiligne. Ces ondulations sont en outre inclinées par rapport à l'axe longitudinal. Comme le montrent les axes représentés, les inclinaisons de deux sections de tubes voisins 2a, et 2b, ou 2b et 2c, etc... sont de sens opposé par rapport à l'axe longitudinal des tubes de telle sorte qu'il ne puisse y avoir d'imbrication entre les ondulations de deux spires adjacentes, mais au contraire, -du fait de ces inclinaisons opposées, deux tubes adjacents (2a, 2b) soint en contact par la partie supérieure de leurs ondulations, ce qui ménage dans les gorges entre leurs ondulations, un espace pour le fluide primaire et ce qui intensifie par conséquent les échanges thermiques entre ce fluide primaire et lesdits tubes.

Suivant une variante de réalisation, des résultats sensiblement identiques sont obtenus en alternant entre tubes adjacents des ondulations perpendiculaires à l'axe longitudinal des tubes et des ondulations inclinées sur cet axe, avec n'importe quel sens d'inclinaison.

L'invention englobe toutes variantes de réalisation notamment en ce qui concerne le pas des ondulations, leur inclainason, et leur espacement.

## Revendications

1. Echangeur de chaleur pour chaudière mixte à gaz comportant dans un tube (1) à ailettes un faisceau de petits tubes (2a, 2b, 2c, ...) parallèles, raccordés en série par des coudes (3) de raccordement, pour la circulation du fluide secondaire, caractérisé par le fait que les tubes (2a, 2b, 2c,...) portent dans leur partie rectiligne, à l'exclusion des sections coudées (3), des ondulations s'étendant sensiblement transversalement à l'axe longitudinal desdits tubes.

2. Echangeur de chaleur selon la revendication 1 caractérisé par le fait que les ondulations portées par deux sections de tubes rectilignes adjacents (2a, 2b), (2b, 2c) ... sont orientées les unes par rapport aux autres pour qu'il n'y ait pas d'imbrication entre les spires adjacentes de chaque tube.

3. Echangeur de chaleur selon les revendications 1 et 2 caractérisé par le fait que les ondulations portées par deux sections de tubes rectilignes adjacents (2a, 2b) (2b, 2c) ... sont inclinées sur l'axe longitudinal des tubes, en sens opposé les unes par rapport aux autres.

4. Echangeur de chaleur selon les revendications 1 et 2, caractérisé par le fait qu'il y a alternance, entre tubes adjacents (2a, 2b), (2b, 2c) ... d'ondulations perpendiculaires à l'axe longitudinal des tubes et d'ondulations inclinées sur cet axe.

## Claims

1. Heat exchanger for gas mixed boiler, comprising, in a fin tube (1), a bundle of small parallel pipes (2a, 2b, 2c,...), connected in series by connecting elbows (3), for the circulation of the secondary fluid, characterised in that the pipes (2a, 2b, 2c, ...) carry in their rectlinear part, to the exclusion of the bent sections (3), undulations extending approximately transversely to the longitudinal axis of said pipes.

2. Heat exchanger according to Claim 1, characterised in that the undulations, carried by two sections of adjacent rectilinear pipes (2a, 2b), (2b, 2c) ..., are orientated towards each other so that there is no overlapping between the adjacent spirals of each pipe.

3. Heat exchanger according to Claims 1 and 2, characterised in that the undulations, carried by two sections of adjacent rectilinear pipes (2a, 2b), (2b, 2c) ..., are inclined to the longitudinal axis of the pipes, in mutually opposite directions.

4. Heat exchanger according to Claims 1 and 2, characterised in that there is alternation, between adjacent pipes (2a, 2b), (2b, 2c) ..., of undulations at right angles to the longitudinal axis of the pipes and undulations inclined to that axis.

## Patentansprüche

1. Wärmeaustauscher für mit Gas gemischtern Dampfkessel, welches in einem Rippenrohr (1) ein Bündel von kleinen parallelen, durch Verbindungsknie (3) verbundenen Röhren (2a, 2b, 2c...) für den Fluss des Sekundär-Fluids umfasst, dadurch gekennzeichnet, dass die Röhren (2a, 2b, 2c...) an ihrem geradlinigen Teil, ausschliesslich der gebogenen Abschnitte (3), sich etwa quer zur Längsachse besagter Röhren erstreckende Wellungen tragen.

2. Wärmeaustauscher nach dem Anspruch 1, dadurch gekennzeichnet, dass die von zwei Abschnitten benachbarter geradliniger Röhren (2a, 2b), (2b, 2c) ... getragenen Wellungen derart zueinander ausgerichtet sind, dass kein Überlappen zwischen den benachbarten Spiralen der jeweiligen Röhre stattfindet.

3. Wärmeaustauscher nach den Ansprüchen 1 und 2, dadurch gekennzeichnet, dass die von zwei Abschnitten benachbarter geradliniger Röhren (2a, 2b), (2b, 2c) ... getragenen Wellungen schräg zur Röhren-Längsachse in zueinander entgegengesetzten Richtunge liegen.

4. Wärmeaustauscher nach den Ansprüchen 1 und 2, dadurch gekennzeichnet, dass sich zwischen benachbarten Röhren (2a, 2b), (2b, 2c) ... zur Röhren-Längsachse senkrecht liegende Wellungen und zu dieser Achse schräg liegende Wellungen abwechseln.
